# EUROPÄISCHE PATENTANMELDUNG

(11) **EP 4 478 838 A1**
(43) Veröffentlichungstag der Anmeldung: **18.12.2024**
(21) Anmeldenummer: 24181681.8
(22) Anmeldetag: 12.06.2024
(51) Int. Cl.: H05B 47/10, G08G 1/01, G08G 1/017, H05B 47/11, H05B 47/115, H05B 47/195, H05B 47/21

(54) **VERFAHREN ZUM OBJEKTERKENNENDEN BETRIEB EINER BELEUCHTUNGSVORRICHTUNG SOWIE BELEUCHTUNGSVORRICHTUNG**

(30) Priorität: 13.06.2023 AT 504622023
(71) Anmelder: Joanneum Research Forschungsgesellschaft mbH, 8010 Graz (AT)
(72) Erfinder: Fragner, Christian, 8282 Bad Loipersdorf (AT); Schantl, Stefan, 8251 Bruck an der Lafnitz (AT); Weiss, Andreas Peter, 7551 Stegersbach (AT)
(74) Vertreter: Patentanwaltskanzlei Matschnig & Forsthuber OG

(57) **Zusammenfassung**

Die Erfindung betrifft ein Verfahren zum objekterkennenden Betrieb einer Beleuchtungsvorrichtung (1) sowie eine Beleuchtungsvorrichtung (1) zur Erkennung bewegter Objekte (2).

## Beschreibung

Die Erfindung betrifft ein Verfahren zum objekterkennenden Betrieb einer Beleuchtungsvorrichtung. Weiters betrifft die Erfindung eine Beleuchtungsvorrichtung zur Erkennung bewegter Objekte sowie eine Beleuchtungssystem umfassend zumindest zwei oder mehr erfindungsgemäße Beleuchtungsvorrichtungen.

Aus dem Stand der Technik sind z.B. kamerabasierte Objekterkennungssysteme bekannt geworden. Dabei wird durch zumindest eine Kamera durch Empfang von Umgebungslicht in der Regel eine Bildserie erstellt, die laufend ausgewertet wird, wobei durch Anwendung entsprechender bildverarbeitender Algorithmen Objekte erkannt werden. Dabei können insbesondere z.B. Kennzeichen von Fahrzeugen ausgelesen und zu deren Wiedererkennung herangezogen werden. Während solche Systeme grundsätzlich zuverlässig funktionieren, setzen diese das Vorhandensein von ausreichend starkem Umgebungslicht voraus, weshalb zusätzliche Straßenbeleuchtungssysteme eingesetzt werden müssen. Ein weiterer Nachteil der kamerabasierten Objekterkennungssysteme besteht in den hohen Kosten sowie der Abhängigkeit von möglichst klaren Sichtverhältnissen, die durch Verschmutzung der Kameralinse oder auch andere Witterungseinflüsse wie z.B. dichtem Regen, Blendung usw. getrübt sein können.

Eine Aufgabe der Erfindung besteht daher darin, eine Möglichkeit zur effizienten Erkennung von Objekten zu schaffen, die die obig genannten Nachteile überwindet.

In einem ersten Aspekt der Erfindung wird diese Aufgabe erfindungsgemäß durch ein Verfahren zum objekterkennenden Betrieb einer Beleuchtungsvorrichtung gelöst, bei welchem Objekte in Bezug auf die Beleuchtungsvorrichtung bewegt sind, wobei die Beleuchtungsvorrichtung eine Anzahl an LED-Lichtquellen aufweist, welche sowohl zur Abstrahlung von Licht in einem Abstrahlbetrieb als auch zur Wandlung von auf die LED-Lichtquellen einfallendem Licht in ein elektrisch messbares Signal in einem Empfangsbetrieb geeignet sind, wobei das Verfahren die folgenden Schritte umfasst:
a) Betrieb einer ersten Teilgruppe der Anzahl der LED-Lichtquellen in dem Abstrahlbetrieb, in dem Licht durch die LED-Lichtquellen der ersten Teilgruppe in die Umgebung der Beleuchtungsvorrichtung abgestrahlt wird,
b) Betrieb zumindest einer zweiten Teilgruppe der Anzahl der LED-Lichtquellen im Empfangsbetrieb, wobei dieser Empfangsbetrieb zumindest zeitweise innerhalb der Zeitdauer des Abstrahlbetriebs erfolgt, sodass von der ersten Teilgruppe in die Umgebung abgestrahltes Licht, welches durch ein in der Umgebung befindliches bewegtes Objekt hin zu den LED-Lichtquellen der zweiten Teilgruppe reflektiert wird, zumindest teilweise erfasst und in ein elektrisch messbares Ist-Signal gewandelt wird,
c) Auswertung des zeitlichen Verlaufes des durch die zweite Teilgruppe gemessenen Ist-Signals, wobei der Verlauf der zeitlichen Änderung des Ist-Signals zum Rückschluss auf das Passieren des Objekts verwendet wird, indem in einem Datenspeicher zeitliche Verläufe von Soll-Signalen zu vordefinierten Objekten hinterlegt sind, nachfolgend Objektprofile genannt, und wobei ergebnisabhängig von einem Vergleich des zeitlichen Verlaufes des Ist-Signals mit den Objektprofilen auf das Passieren eines im Datenspeicher hinterlegten Objektes rückgeschlossen wird.

Durch die erfindungsgemäße Lösung kann die Objekterkennung durch die Beleuchtungsvorrichtungen selbst vorgenommen werden, d.h. es kann dadurch sichergestellt werden, dass eine ausreichende Menge an Licht zur Objekterkennung vorhanden ist, und es kann auf den Einsatz zusätzlicher Mittel wie z.B. Kameras verzichtet werden. Die genannten objekterkennenden Beleuchtungsvorrichtungen können z.B. herkömmliche Beleuchtungsvorrichtungen ersetzen oder in Kombination mit herkömmlichen Beleuchtungsvorrichtungen, z.B. verteilt entlang von Fahrstrecken, eingesetzt werden.

Bei den LED-Lichtquellen kann es sich auch um Lichtquellenanordnungen handeln, die mehrere LEDs (Dies) auf einem gemeinsamen Package vereint. Jede Teilgruppe weist zumindest eine LED-Lichtquelle auf. Der Umstand, dass der Empfangsbetrieb einzelner LED-Lichtquellen zumindest während der Zeitdauer erfolgt, in der andere der LED-Lichtquellen sich im Abstrahlbetrieb finden, stellt sicher, dass eine ausreichende Lichtmenge vorhanden ist, die durch ein passierendes Objekt reflektiert werden kann. Dabei kann natürlich auch das Licht, das von anderen Lichtquellen emittiert und durch das Objekt hin zu den empfangenden LED-Lichtquellen reflektiert wird, mitberücksichtigt werden. Eine auf diese Art und Weise erhöhte reflektierte Lichtmenge kann vorteilhaft genutzt werden, da die Zuordnung von gemessenen Signalen zu Objektprofilen vor allem über den zeitlichen Verlauf, insbesondere die relativen Änderungsraten der Ist-Signale, erfolgen kann. Beispiele, anhand der die Art der Zuordnung der Signale zu Objekten näher erörtert werden, folgen in der Beschreibung.

Insbesondere kann vorgesehen sein, dass die Beleuchtungsvorrichtung in einem Straßentunnel betrieben wird. Diese Anwendung ist aufgrund der hohen Verkehrsaufkommenssensibilität von Tunneln, der besonderen Gefahrenlage in Tunneln sowie der in Tunneln ohnehin vorhandenen Notwendigkeit von dauerhafter Beleuchtung besonders günstig.

Weiters kann vorgesehen sein, dass aufgrund des zeitlichen Verlaufs des durch eine Beleuchtungsvorrichtung erfassten Ist-Signals (bzw. durch Vergleich mit einem entsprechenden Sollsignal) auf die während des Passierens vorliegende Fahrgeschwindigkeit und Fahrtrichtung eines die Beleuchtungsvorrichtung passierenden Objekts rückgeschlossen wird.

Weiters kann vorgesehen sein, dass zumindest zwei oder mehr zum objekterkennenden Betrieb geeigneten Beleuchtungsvorrichtungen betrieben werden, die entlang eines Straßenverlaufes in Abstand zueinander verteilt sind, sodass ein den Straßenverlauf entlangfahrendes Objekt, insbesondere ein Kraftfahrzeug, das die betreffenden Beleuchtungsvorrichtungen nacheinander passiert, durch die Beleuchtungsvorrichtungen nacheinander erkannt wird, wobei die Beleuchtungsvorrichtungen miteinander informationstechnisch direkt oder indirekt verbunden sind, sodass durch Auswertung der durch die Beleuchtungsvorrichtungen erfassten Objekte und Vergleich mit dem Abstand zwischen den Beleuchtungsvorrichtungen auf die durch erfassten Objekte zurückgelegte Durchschnittsgeschwindigkeit rückgeschlossen wird sowie festgestellt wird, auf welchem Abschnitt des Straßenverlaufs sich die erfassten Objekte befinden. Insbesondere kann auch ein Vergleich der Durchschnittsgeschwindigkeit mit der Ist-Geschwindigkeit vorgenommen werden, um Rückschlüsse über die Gleichmäßigkeit des Verkehrs zu gewinnen.

Insbesondere kann vorgesehen sein, dass während des Betriebs der Beleuchtungsvorrichtungen durch diese Beleuchtungsvorrichtungen neue Objektprofile angelegt und durch die Beleuchtungsvorrichtungen miteinander ausgetauscht werden, wobei die entlang eines Straßenverlaufes zuerst angeordnete Beleuchtungsvorrichtung bei Erfassen und Zuordnung eines zeitlichen Verlaufes eines Ist-Signals zu einem Objekt, das keinem im Datenspeicher hinterlegten Objekt gleicht, ein neues Objektprofil anlegt und dieses Objektprofil als zu erwartendes passierendes Objekt an die entlang des Straßenverlaufs nachgelagerten Beleuchtungsvorrichtungen kommuniziert. Auf diese Weise können auch zuvor unbekannte Objekte erfasst werden.

Weiters kann vorgesehen sein, dass durch zeitlich aufeinanderfolgende Erfassung eines Objekts an unterschiedlichen Abschnitten eines Straßenverlaufs die Durchschnittsgeschwindigkeit und/oder Positionen des Objekts automatisiert erfasst wird, wobei basierend darauf auf die Verkehrslage, insbesondere auf Unfälle oder Staubildung, rückgeschlossen wird, wobei vorzugsweise hierzu eine Vielzahl von Objekten, besonders bevorzugt sämtliche die Beleuchtungsvorrichtungen passierenden Objekte, auf diese Art erfasst werden. Insbesondere können dadurch z.B. Abstandsdaten erfasst oder Verkehrsanalysen vorgenommen werden. Es kann z.B. die Zusammensetzung des Verkehrs analysiert werden. Auch können diese zusätzlichen Parameter durch Methoden des maschinellen Lernens und angewandter statistischer Methoden effizient erhoben werden.

Insbesondere kann vorgesehen sein, dass der Datenspeicher eine Anzahl an Objektprofilen von Kraftfahrzeugen hinterlegt hat, wobei diese Anzahl größer zehn ist, die Anzahl kann auch dynamisch und variabel festgelegt werden und das Speichervolumen eines Datenspeichers entsprechend ausnutzen.

Weiters kann vorgesehen sein, dass die Gesamtanzahl an LED-Lichtquellen ausschließlich aus LED-Lichtquellen der ersten Teilgruppe und der zweiten Teilgruppe besteht. Das bedeutet, dass alle LED-Lichtquellen verwendet werden, wodurch deren Ausnutzung besonders hoch ist.

Insbesondere kann vorgesehen sein, dass der Empfangsbetrieb der zweiten Teilgruppe ausschließlich während der Zeitdauer des Abstrahlbetriebs der ersten Teilgruppe erfolgt. Auf diese Weise kann sichergestellt werden, dass immer ausreichend Licht in die Umgebung gestrahlt wird.

Wenn in dieser Anmeldung von "Licht" die Rede ist, handelt es sich um für das menschliche Auge sichtbares Licht.

Weiters kann vorgesehen sein, dass die Zuordnung der LED-Lichtquellen in die Teilgruppen zeitlich variiert, und zwar so, dass zur Verteilung der im Abstrahlbetrieb entstehenden thermischen Belastung der LED-Lichtquellen diese wechselweise in den Empfangsbetrieb geschaltet werden. Die Zeitdauer des Abstrahlbetriebs kann z.B. auf die LED-Lichtquellen gleichverteilt sein. Es kann vorgesehen sein, dass während des Empfangsbetriebs zumindest eine LED-Lichtquelle diesem Betrieb zugeordnet ist, es können aber auch zwei oder mehr LED-Lichtquellen gleichzeitig im Empfangsbetrieb aktiv sein.

Insbesondere kann vorgesehen sein, dass die LED-Lichtquellen dergestalt angesteuert werden, dass aus Sicht eines menschlichen Auges eine ununterbrochene Lichtabstrahlung durch die Beleuchtungsvorrichtung erfolgt. Das bedeutet, dass der Wechsel der Betriebsmodi der einzelnen LED-Lichtquellen dergestalt erfolgt, dass dieser für das menschliche Auge nicht wahrnehmbar ist. Die Lichtabstrahlung der Beleuchtungsvorrichtung erweckt den Eindruck, dass diese kontinuierlich und gleichmäßig erfolgt, ohne dass dabei der Wechsel einzelner LED-Lichtquellen zwischen Abstrahl- und Empfangsbetrieb in der Gesamtabstrahlung sichtbar wird. Dies kann z.B. durch eine entsprechend hohe Taktrate des Wechsels der Betriebszustände, beispielsweise eine Taktung über 60 Hz, insbesondere über 100 Hz, besonders bevorzugt über 200 Hz, erzielt werden und/oder dadurch sichergestellt werden, dass bei Umschaltung einer LED-Lichtquelle in den Empfangsbetrieb eine andere LED-Lichtquelle die entsprechende Abstrahlung durch Wechsel in den Abstrahlbetrieb übernimmt. Vorteilhaft ist die Frequenz daher so gewählt, dass die Taktrate der Lichtabstrahlung über der Wahrnehmungsschwelle des menschlichen Auges liegt.

Weiters kann vorgesehen sein, dass innerhalb der Zeitdauer des Abstrahlbetriebs der ersten Teilgruppe gemäß Schritt a) sich zeitweise sämtliche LED-Lichtquellen im Abstrahlbetrieb befinden und nur zwischenzeitlich einzelne LED-Lichtquellen in den Empfangsbetriebs gemäß Schritt b) geschaltet werden. Wie bereits erwähnt, kann der Empfangsbetrieb und/ oder der Abstrahlbetrieb getaktet erfolgen. Z.B. kann der Empfangsbetreib zu 50% der Zeitdauer des Abstrahlbetriebs erfolgen. Durch entsprechende Wahl der zeitlichen Verhältnisse kann die Lichtabstrahlung optimiert werden.

Insbesondere kann vorgesehen sein, dass die LED-Lichtquellen in Schaltsträngen angeordnet sind, wobei je Schaltstrang zumindest zwei LED-Lichtquellen zueinander parallelgeschaltet sind. Z.B. können drei LED-Lichtquellen pro Strang parallelgeschaltet und vier Stränge pro Beleuchtungsvorrichtung vorgesehen sein, wobei z.B. drei Stränge im Abstrahlbetrieb und ein Strang im Empfangsbetrieb betrieben werden.

Weiters kann vorgesehen sein, dass jede Beleuchtungsvorrichtung einen Temperatursensor zur Abschätzung der Betriebstemperatur der LED-Lichtquellen aufweist, wobei in Abhängigkeit von der Betriebstemperatur Maßnahmen zur Steuerung des Stromes durch die LED-Lichtquellen vorgesehen sind. So kann z.B. eine Stromsenkung vorgesehen sein, wenn Überhitzung droht. Ebenso kann eine Stromerhöhung vorgesehen sein, wenn noch keine Gefahr der Überhitzung besteht, aber trotzdem aufgrund höherer Temperatur die Lichtausbeute der LED-Lichtquellen sinkt und durch Erhöhung des Stromes ausgeglichen werden soll

Insbesondere kann vorgesehen sein, dass jede LED-Lichtquelle mit einer steuerbaren Kühleinheit, insbesondere einem Kühlkörper mit einem steuerbaren Lüfter, verbunden ist, wobei in Abhängigkeit von der erfassten Temperatur eine Regelung des Lüfters erfolgt.

Weiters kann vorgesehen sein, dass jede Beleuchtungsvorrichtung eine Mikrocontrollereinheit aufweist, wobei die LED-Lichtquellen über einen PWM-Ausgang der Mikrocontrollereinheit gesteuert werden, und zwar so, dass durch einen Mikrocontroller durch PWM-abhängige Steuerung zweier Transistoren zwischen dem Abstrahlbetrieb und dem Empfangsbetrieb gewechselt werden kann, wobei zur Auswertung des Zustands der LED-Lichtquellen im Empfangsbetrieb ein Transimpedanzverstärker mit den LED-Lichtquellen verbunden ist.

In einem weiteren Aspekt betrifft die Erfindung eine Beleuchtungsvorrichtung zur Erkennung bewegter Objekte, wobei die Beleuchtungsvorrichtung eine Anzahl an LED-Lichtquellen aufweist, welche sowohl zur Abstrahlung von Licht in einem Abstrahlbetrieb als auch zur Wandlung von auf die LED-Lichtquellen einfallendem Licht in ein elektrisch messbares Signal in einem Empfangsbetrieb eingerichtet sind, wobei die LED-Lichtquellen in zwei Teilgruppen aufgeteilt sind, nämlich in eine erste Teilgruppe für einen Abstrahlbetrieb, in dem Licht durch die LED-Lichtquellen der ersten Teilgruppe in die Umgebung der Beleuchtungsvorrichtung abgestrahlt wird, und eine zweite Teilgruppe für einen Empfangsbetrieb, wobei dieser Empfangsbetrieb zumindest zeitweise innerhalb der Zeitdauer des Abstrahlbetriebs erfolgt, sodass von der ersten Teilgruppe in die Umgebung abgestrahltes Licht, welches durch ein in der Umgebung befindliches bewegtes Objekt hin zu den LED-Lichtquellen der zweiten Teilgruppe reflektiert wird, zumindest teilweise erfasst und in ein elektrisch messbares Ist-Signal wandelbar ist, wobei die Beleuchtungsvorrichtung dazu eingerichtet ist, die Zuordnung der LED-Lichtquellen zu den Teilgruppen im zeitlichen Verlauf zu variieren, wobei die Beleuchtungsvorrichtung weiters eine Auswerteeinheit aufweist, die dazu eingerichtet ist den zeitlichen Verlauf des durch die zweite Teilgruppe gemessenen Ist-Signals zu erfassen und auf das Passieren eines Objekts rückzuschließen, indem in einem Datenspeicher der Auswerteeinheit zeitliche Verläufe von Soll-Signalen zu vordefinierten Objekten hinterlegt sind, nachfolgend Objektprofile genannt, und ergebnisabhängig von einem Vergleich des zeitlichen Verlaufes des Ist-Signals mit den zeitlichen Verläufen der Objektprofile auf das Passieren eines hinterlegten Objektes rückgeschlossen wird.

Zudem betrifft die Erfindung eine Beleuchtungssystem umfassend zumindest zwei oder mehr erfindungsgemäße Beleuchtungsvorrichtungen, wobei diese Beleuchtungsvorrichtungen entlang eines Straßenverlaufs in Abstand zueinander angeordnet ist und zur Auswertung der erfassten Objekte informationstechnisch miteinander direkt oder indirekt verbunden sind.

Die Erfindung ist im Folgenden anhand beispielhafter und nicht einschränkender Ausführungsformen näher erläutert, die in den Figuren veranschaulicht sind. Darin zeigen
Figur 1 eine schematische Darstellung einer erfindungsgemäßen Beleuchtungsvorrichtung zur Anwendung eines erfindungsgemäßen Verfahrens,
Figur 2 eine Einsatzszenario von erfindungsgemäßen Beleuchtungsvorrichtungen in einem Tunnel, die gemeinsam ein Beleuchtungssystem bilden,
Figuren 3 bis 5 beispielhafte Reflexionsmessungen diverser Fahrzeuge,
Figur 6 eine Zuordnung eines Kurvenverlaufs zu dem Fahrzeug VW Golf 7 Variant,

In den folgenden Figuren bezeichnen - sofern nicht anders angegeben - gleiche Bezugszeichen gleiche Merkmale.

Fig. 1 zeigt eine schematische Darstellung einer erfindungsgemäßen Beleuchtungsvorrichtung 1 zur Anwendung eines erfindungsgemäßen Verfahrens. Die Beleuchtungsvorrichtung 1 ist zur Erkennung bewegter Objekte eingerichtet, indem die Beleuchtungsvorrichtung 1 eine Anzahl an LED-Lichtquellen 3 aufweist. Diese sind in Fig. 1 in zwei nebeneinander dargestellten Schaltungen dargestellt, die grundsätzlich baugleich ausgeführt sein können. Die LED-Lichtquellen 3 sind sowohl zur Abstrahlung von Licht in einem Abstrahlbetrieb B1 (siehe linke Schaltung) als auch zur Wandlung von auf die LED-Lichtquellen 3 einfallendem Licht in ein elektrisch messbares Signal Sist in einem Empfangsbetrieb B2 (siehe rechte Schaltung) eingerichtet sind.

Die LED-Lichtquellen 3 sind in zwei Teilgruppen aufgeteilt, nämlich in eine erste Teilgruppe 3_1 (links) für einen Abstrahlbetrieb B1, in dem Licht durch die LED-Lichtquellen 3 der ersten Teilgruppe 3_1 in die Umgebung 1a der Beleuchtungsvorrichtung 1 abgestrahlt wird, und eine zweite Teilgruppe 3_2 (rechts) für einen Empfangsbetrieb B2. Der Empfangsbetrieb B2 erfolgt zumindest zeitweise innerhalb der Zeitdauer des Abstrahlbetriebs B1, sodass von der ersten Teilgruppe 3_1 in die Umgebung 1a abgestrahltes Licht, welches durch ein in der Umgebung 1a befindliches bewegtes Objekt 2 hin zu den LED-Lichtquellen 3 der zweiten Teilgruppe 3_2 reflektiert wird, zumindest teilweise erfasst und in ein elektrisch messbares Ist-Signal Sist wandelbar ist. Die Beleuchtungsvorrichtung 1 ist dazu eingerichtet, die Zuordnung der LED-Lichtquellen 3 zu den Teilgruppen 3_1 und 3_2 im zeitlichen Verlauf zu variieren, wobei die Beleuchtungsvorrichtung 1 weiters eine Auswerteeinheit 7a aufweist, die dazu eingerichtet ist den zeitlichen Verlauf des durch die zweite Teilgruppe gemessenen Ist-Signals Sist zu erfassen und auf das Passieren eines Objekts 2 rückzuschließen. Dies erfolgt, indem in einem Datenspeicher 4 der Auswerteeinheit 7a zeitliche Verläufe von Soll-Signalen zu vordefinierten Objekten 2 hinterlegt sind, nachfolgend Objektprofile Ssoll_x genannt, und ergebnisabhängig von einem Vergleich des zeitlichen Verlaufes des Ist-Signals Sist mit den zeitlichen Verläufen der Objektprofile Ssoll_x auf das Passieren eines hinterlegten Objektes 2 rückgeschlossen wird.

Die Beleuchtungsvorrichtung 1 ermöglicht ein erfindungsgemäßes Verfahren zum objekterkennenden Betrieb einer Beleuchtungsvorrichtung 1, welche Objekte 2 in Bezug auf die Beleuchtungsvorrichtung 1 bewegt sind, wobei die Beleuchtungsvorrichtung 1 die Anzahl an LED-Lichtquellen 3 aufweist, welche sowohl zur Abstrahlung von Licht in einem Abstrahlbetrieb B1 als auch zur Wandlung von auf die LED-Lichtquellen 3 einfallendem Licht in ein elektrisch messbares Signal Sout in einem Empfangsbetrieb B2 geeignet sind, wobei das Verfahren die folgenden Schritte umfasst:
a) Betrieb der ersten Teilgruppe 3_1 der Anzahl der LED-Lichtquellen 3 in dem Abstrahlbetrieb B1, in dem Licht durch die LED-Lichtquellen 3 der ersten Teilgruppe 3_1 in die Umgebung 1a der Beleuchtungsvorrichtung 1 abgestrahlt wird,
b) Betrieb zumindest der zweiten Teilgruppe 3_2 der Anzahl der LED-Lichtquellen 3 im Empfangsbetrieb B2, wobei dieser Empfangsbetrieb B2 zumindest zeitweise innerhalb der Zeitdauer des Abstrahlbetriebs B1 erfolgt, sodass von der ersten Teilgruppe 3_1 in die Umgebung 1a abgestrahltes Licht, welches durch ein in der Umgebung 1a befindliches bewegtes Objekt 2 hin zu den LED-Lichtquellen 3 der zweiten Teilgruppe 3_2 reflektiert wird, zumindest teilweise erfasst und in ein elektrisch messbares Ist-Signal Sist gewandelt wird,
c) Auswertung des zeitlichen Verlaufes des durch die zweite Teilgruppe 3_2 gemessenen Ist-Signals Sist, wobei der Verlauf der zeitlichen Änderung des Ist-Signals Sist zum Rückschluss auf das Passieren des Objekts 2 verwendet wird, indem in einem Datenspeicher 4 zeitliche Verläufe von Soll-Signalen zu vordefinierten Objekten 2_x hinterlegt sind, nachfolgend Objektprofile Ssoll_x genannt, und wobei ergebnisabhängig von einem Vergleich des zeitlichen Verlaufes des Ist-Signals Sist mit den Objektprofilen Ssoll_x auf das Passieren eines im Datenspeicher 4 hinterlegten Objektes 2 rückgeschlossen wird.

Insbesondere kann vorgesehen sein, dass die Beleuchtungsvorrichtung 1 in einem Straßentunnel 5 betrieben wird.

Fig. 2 zeigt ein Einsatzszenario von erfindungsgemäßen Beleuchtungsvorrichtungen 1 in einem Tunnel 5, wobei die Beleuchtungsvorrichtungen 1 gemeinsam ein Beleuchtungssystem 8 bilden. Dabei werden zumindest zwei oder mehr, vorliegend z.B. genau drei, zum objekterkennenden Betrieb geeignete Beleuchtungsvorrichtungen 1 betrieben, die entlang eines Straßenverlaufes 5a in Abstand zueinander verteilt sind, sodass ein den Straßenverlauf 5a entlangfahrendes Objekt 2, insbesondere ein Kraftfahrzeug, das die betreffenden Beleuchtungsvorrichtungen 1 nacheinander passiert, durch die Beleuchtungsvorrichtungen 1 nacheinander erkannt wird, wobei die Beleuchtungsvorrichtungen 1 miteinander informationstechnisch direkt oder indirekt verbunden sind, sodass durch Auswertung der durch die Beleuchtungsvorrichtungen 1 erfassten Objekte 2 und Vergleich mit dem Abstand zwischen den Beleuchtungsvorrichtungen 1 auf die durch erfassten Objekte 2 zurückgelegte Durchschnittsgeschwindigkeit rückgeschlossen wird sowie festgestellt wird, auf welchem Abschnitt des Straßenverlaufs 5a sich die erfassten Objekte 2 befinden.

Mit Blick auf Fig. 1 sei erwähnt, dass während des Betriebs der Beleuchtungsvorrichtungen 1 durch diese Beleuchtungsvorrichtungen 1 neue Objektprofile Ssoll_x angelegt und durch die Beleuchtungsvorrichtungen 1 miteinander ausgetauscht werden können, wobei die entlang eines Straßenverlaufes 5a zuerst angeordnete Beleuchtungsvorrichtung 1 bei Erfassen und Zuordnung eines zeitlichen Verlaufes eines Ist-Signals Sist zu einem Objekt 2, das keinem im Datenspeicher 4 hinterlegten Objekt 2 gleicht, ein neues Objektprofil Ssoll_x anlegt und dieses Objektprofil Ssoll_x als zu erwartendes passierendes Objekt 2 an die entlang des Straßenverlaufs 5a nachgelagerten Beleuchtungsvorrichtungen 1 kommuniziert. Insbesondere kann vorgesehen sein, dass durch zeitlich aufeinanderfolgende Erfassung eines Objekts 2 an unterschiedlichen Abschnitten eines Straßenverlaufs 5a die Durchschnittsgeschwindigkeit und/oder Positionen des Objekts 2 automatisiert erfasst wird, wobei basierend darauf auf die Verkehrslage, insbesondere auf Unfälle oder Staubildung, rückgeschlossen wird, wobei vorzugsweise hierzu eine Vielzahl von Objekten 2, besonders bevorzugt sämtliche die Beleuchtungsvorrichtungen 1 passierenden Objekte 2, auf diese Art erfasst werden.

Weiters kann vorgesehen sein, dass der Datenspeicher 4 eine Anzahl an Objektprofilen Ssoll_x von Kraftfahrzeugen hinterlegt hat, wobei diese Anzahl größer zehn ist.

Insbesondere kann vorgesehen sein, dass die Gesamtanzahl an LED-Lichtquellen 3 ausschließlich aus LED-Lichtquellen der ersten Teilgruppe 3_1 und der zweiten Teilgruppe 3_2 besteht.

Weiters kann vorgesehen sein, dass der Empfangsbetrieb B2 der zweiten Teilgruppe 3_2 ausschließlich während der Zeitdauer des Abstrahlbetriebs B1 der ersten Teilgruppe 3_1 erfolgt.

Insbesondere kann vorgesehen sein, dass die Zuordnung der LED-Lichtquellen 3 in die Teilgruppen 3_1, 3_2 zeitlich variiert, und zwar so, dass zur Verteilung der im Abstrahlbetrieb B1 entstehenden thermischen Belastung der LED-Lichtquellen 3 diese wechselweise in den Empfangsbetrieb B2 geschaltet werden.

Weiters kann vorgesehen sein, dass die LED-Lichtquellen 3 dergestalt angesteuert werden, dass aus Sicht eines menschlichen Auges eine ununterbrochene Lichtabstrahlung durch die Beleuchtungsvorrichtung 1 erfolgt. Dabei kann insbesondere vorgesehen sein, dass innerhalb der Zeitdauer des Abstrahlbetriebs B1 der ersten Teilgruppe gemäß Schritt a) sich zeitweise sämtliche LED-Lichtquellen 3 im Abstrahlbetrieb B1 befinden und nur zwischenzeitlich einzelne LED-Lichtquellen 3 in den Empfangsbetriebs B2 gemäß Schritt b) geschaltet werden.

In Fig. 1 ist erkennbar, dass die LED-Lichtquellen 3 in (z.B. vier) Schaltsträngen 3s angeordnet sein können, wobei je Schaltstrang 3s zumindest zwei (vorliegend z.B. genau drei) LED-Lichtquellen 3 zueinander parallelgeschaltet sind. Die Anzahl und Anordnung der LED-Lichtquellen kann in Abhängigkeit des jeweiligen Einsatzprofils der Beleuchtungsvorrichtung 1 sowie der Eigenschaften der LED-Lichtquellen angepasst werden.

Weiters kann vorgesehen sein, dass jede Beleuchtungsvorrichtung 1 einen Temperatursensor 6 zur Abschätzung der Betriebstemperatur der LED-Lichtquellen 3 aufweist, wobei in Abhängigkeit von der Betriebstemperatur Maßnahmen zur Steuerung des Stromes durch die LED-Lichtquellen 3 vorgesehen sind.

Zudem kann vorgesehen sein, dass jede LED-Lichtquelle 3 mit einer steuerbaren Kühleinheit 7, insbesondere einem Kühlkörper mit einem steuerbaren Lüfter, verbunden ist, wobei in Abhängigkeit von der erfassten Temperatur eine Regelung des Lüfters erfolgt.

Weiters kann vorgesehen sein, dass jede Beleuchtungsvorrichtung 1 eine Mikrocontrollereinheit 7 aufweist, wobei die LED-Lichtquellen 3 über einen PWM-Ausgang der Mikrocontrollereinheit 7 gesteuert werden, und zwar so, dass durch einen Mikrocontroller durch PWM-abhängige Steuerung zweier Transistoren Q1, Q2 zwischen dem Abstrahlbetrieb B1 und dem Empfangsbetrieb B2 gewechselt werden kann, wobei zur Auswertung des Zustands der LED-Lichtquellen 3 im Empfangsbetrieb B2 ein Transimpedanzverstärker TIA mit den LED-Lichtquellen 3 verbunden ist.

Figur 2 zeigt bei Beleuchtungssystem 8 umfassend zumindest zwei oder mehr erfindungsgemäße Beleuchtungsvorrichtungen 1, wobei diese Beleuchtungsvorrichtungen 1 entlang eines Straßenverlaufs 5a in Abstand zueinander angeordnet ist und zur Auswertung der erfassten Objekte 2 informationstechnisch miteinander direkt oder indirekt verbunden sind.

Die Erfindung wird nachfolgend zusätzlich in anderen Worten inklusiver konkreter Ausführungsbeispiele beschrieben, die bloß beispielhaft und nicht einschränkend auszulegen sind.

Die Erfindung ermöglicht eine Detektion, Klassifizierung und Echtzeit-Verfolgung bewegter Fahrzeuge in Tunnelumgebungen mittels LED-Lichtquellen als Transceiver.

Die Erfindung bietet eine Möglichkeit, ein Verfahren zur Detektion, Klassifizierung und Echtzeit-Verfolgung bewegter Fahrzeuge in einer Tunnelumgebung mittels handelsüblichen weißen LEDs vorzunehmen, die als Beleuchtung sowie Sensorelement eingesetzt werden, um Änderungen des reflektierten sichtbaren Spektrums (Licht) auszunutzen. Ein für diesen Aufbau entwickelter Demonstrator beinhaltet z.B. unter anderem 12 weiße LEDs (Lumileds LMZ7-QW40), die kontinuierlich abwechselnd als Sender und Empfänger geschalten sind. Um die Sensitivität der jeweiligen LEDs zu erhöhen, wurde anders als bei vorherigen Experimenten, je 3 LEDs parallel zu insgesamt 4 Empfängern gruppiert um den entstehenden Photostrom zu summieren. Je nach Ansteuerung sind diese LED-Gruppen im Sende- (Licht emittierend) oder im Empfangsbetrieb (Licht einfangend) geschaltet.

Die Funktionsweise der Schaltungen gemäß Fig. 1 wird nachfolgend noch näher erörtert:
In der Sendephase wird der Ausgang der gezeigt LED-Treiberschaltung aktiviert, der Transistor Q1 leitet, Q2 sperrt und ist somit hochohmig. Somit entsteht ein Stromfluss durch die LED und Photonen werden emittiert. Die für den konstanten Strom zuständige Buck-Driver Schaltung besteht aus dem Buck-Konverter-IC MAX20050ATC/ V+ in Kombination mit passiven Bauelementen (Kondensatoren, Widerständen, Spule, Diode), der einen LED-Strom von bis zu 2A liefern kann.

In der Empfängerphase sperrt Q1, Q2 leitet und schaltet somit die LED in einen sog. Quasi-Kurzschluss Betrieb. Bei einfallenden Photonen wird jetzt der entstehende Photostrom durch den Transimpedanzverstärker in eine proportionale Spannung umgewandelt und anschließend an einem ADC-Pin des Mikrocontrollers 7 eingelesen. Um Schaltverluste, und somit die Schaltzeit der Power-MOSFETs so gering wie möglich zu halten, sind an den Gate-Eingängen Gate-Driver vorgeschaltet. Bevor das vom Mikrocontroller 7 ausgehende PWM-Signal den Gate-Driver erreicht wird dieses durch einen Line-Driver auf entsprechende 5V Pegel gewandelt.

Da die Temperatur einen großen Einfluss auf das Verhalten der LED im Sende - als auch im Empfangsbetrieb haben kann, wurde ein Temperatursensor 6 auf der PCB platziert. Dieser wird kontinuierlich über einen seriellen Datenbus I2C vom Mikrocontroller 7 ausgelesen, um das Verhalten der LED-Lichtquellen 3 besser auswerten zu können. Zusätzlich ist für jede LED-Lichtquelle ein Kühlkörper vorgesehen.

Versorgt wird der hier vorgestellte Demonstrator mit 12V DC durch ein Schaltnetzteil. Für die 3,3V Versorgung der Sensorik und der Transimpedanz-Verstärkerstufen ist eine lineare Spannungsregelungsschaltung, basierend auf den von Texas Instruments entwickelten TLV76701DRVR LDO-Regulator implementiert. Bei diesem LDO-IC wird die Ausgangsspannung durch einen Spannungsteiler eingestellt und ist somit variabel definierbar. In diesem Fall wurde das Verhältnis der Widerstände so ausgelegt, dass eine konstante Ausgangsspannung von 3,3V garantiert ist.

Die Steuerung der Hardware übernimmt dabei das Mikrocontrollerboard Nucleo-WB55 von STMicroelectronics, welches über einen 32-bit ARM Cortex-M4 Prozessorkern und einen ARM Cortex-M0+ Radio Co-Prozessor verfügt, der mit 64 MHz getaktet ist und über ausreichend Peripherie (Timer, ADC, DMA, etc.) verfügt. Softwareseitig ist die Steuerung der Hardware auf zwei Phasen ausgelegt. In der sogenannten "Illuminationphase" (Sendephase bzw. Abstrahlphase) dienen die 4 LED-Gruppen der Beleuchtung. Der Dimm-Wert, respektive der PWM Duty-Cycle kann dabei frei gewählt werden. In der "Measurementphase" (Messphase bzw. Empfangsphase) emittieren drei der vier LED-Gruppen Licht, währenddessen eine LED-Gruppe wie oben beschrieben in den Quasi-Kurzschlussmodus geschaltet wird um nachfolgend die empfangenen Licht-Reflexionen in eine proportionale Spannung umzuwandeln. Diese beiden Phasen können zyklisch durchgeschaltet werden, sodass bei jedem Durchlauf jeweils eine andere LED-Gruppe das Messen der Reflexion übernimmt.

Es wurden Experimente mittels eines Demonstrators durchgeführt, die die Ausführbarkeit der Erfindung belegen und aus denen Objektprofile Ssoll_x abgeleitet wurden, wie nachfolgend erörtert wird. Die Fachperson ist in der Lage geeignete Algorithmen auszuwählen, die durch Ähnlichkeitsvergleiche von gemessenen Ist-Signalen mit dem Objektprofilen Ssoll_x auf eine Übereinstimmung mit dem Objektprofil Ssoll_x und somit auf ein bestimmtes Fahrzeug rückschließen bzw. einen solchen Rückschluss erlauben. Dabei können auch vorbekannte typische Abweichungen der Ist-Signale von dne Objektprofilen Ssoll_x berücksichtigt werden, indem z.B. berücksichtigt wird, dass bei höherer Geschwindigkeit eines Fahrzeugs eine Stauchung des Signalverlaufs stattfindet und bei niedrigerer Geschwindigkeit sich der Signalverlauf zeitlich ausdehnt (im Sinne einer Signalstreckung). Es können auch Verhältnisse von High- zu Low-Werten festgestellt werden. Insbesondere können Proportionen der gemessenen Intensitätswerte erkannt werden, die auch bei Geschwindigkeitsänderungen weitgehend erhalten bleiben. Fig. 2 zeigt beispielsweise den Vorgang der Normierung und Klassifikation dreier erfasster Ist-Signale (d.h. detektierte Reflexionen).

Anhand eines Realisierungskonzeptes werden unterschiedliche Fahrzeuge detektiert bzw. klassifiziert, um eine Echtzeit-Verfolgung zu ermöglichen. Um dies mit ersten Messungen darzustellen, wurden folgende Szenarien in einer Tiefgarage abgebildet:
- PKW-Verkehr (Vorwärts und Rückwärts)

Dabei wurde der Demonstrator (also eine Beleuchtungsvorrichtung 1 gemäß Fig. 1) an die Decke einer Tiefgarage befestigt, und in Sichtlinie zur "Oberfläche von Interesse" in einem Abstand von 3m ausgerichtet. Nachfolgend wurde die Intensität der Reflexion in Bezug auf den zeitlichen Verlauf durch den vorgestellten Demonstrator bei verschiedenen Szenarien gemessen und ausgewertet. Die Spannungswerte der jeweiligen Reflexionsmessung je LED-Gruppe wurden für die Auswertung gemittelt zusammengefasst.

In diesem Szenario wurde PKW-Verkehr durch verschiedene Kraftfahrzeuge (VW Golf 7 Variant - silber, Seat Ibiza - schwarz und BMW 3er - grau), Geschwindigkeiten (5, 10 und 20km/h) und Fahrtrichtungen (Vorwärts und Rückwerts) nachgestellt. Die Ergebnisse in Tabelle 1, Tabelle 2 und Tabelle 3 zeigen den zeitlichen Verlauf der gemessenen Reflexionen bei unterschiedlichen Geschwindigkeiten. Je nach Form und Lackierung des PKWs weisen die Messungen unterschiedliche Verläufe auf. Besonders bei der silbernen bzw. grauen Lackierung des VWs bzw. des BMWs konnte die Form des Autos durch den Reflexionsverlauf nachvollziehbar rekonstruiert werden. Hierbei ist anzumerken, dass wie in Abbildung 6 (links) ersichtlich, das Dach des BMW mit einer schwarzen Folie beklebt ist. Wie zu erwarten, ist die Intensität der Reflexionen an der Motorhaube und am Dach des jeweiligen PKWs am höchsten, hingegen bei Front -, Heck - und Dachscheibe konnte nur eine geringe Intensität der Reflexion festgestellt werden. Für diese Messungen wurden die Reflexionsmessungen der beiden mittleren LED-Gruppen herangezogen. Die Reflexionsmessungen zu den genannten Fahrzeugen sind in Figuren 3 bis 5 dargestellt. Fig. 3 zeigt Reflexionsmessungen zu dem genannten Golf-Wagen, Fig. 4 betrifft den genannten BMW-Wagen und Fig. 5 betrifft den genannten Seat-Wagen.

Die in Figuren 3 bis 5 aufgezeichneten Reflektionen können nun klassifiziert werden bzw. lassen sich Parameter wie Vorwärts- oder Rückwärts sowie Geschwindigkeit ableiten. Um die Möglichkeiten detailliert dazustellen werden nun exemplarisch die aufgezeichneten Reflektionen diskutiert.

Mit Blick auf die Darstellung einer in Fig. 6 gezeigten Vorwärts-Fahrt des VW Golf 7 Variant ist erkennbar, dass der Kurvenverlauf direkt den realen Abmessungen bzw. der Form des Fahrzeugs zugeordnet werden bzw. dieser entspricht. Aus dem aufgezeichneten Kurvenverlauf lässt sich zusätzlich die Geschwindigkeit des Fahrzeugs approximieren, bei bekannten Parametern des jeweiligen Fahrzeugs (z.B.: Länge des Dachs).

Um dies zu veranschaulichen, wird eine Berechnung anhand des in Abbildung 6 gezeigten Kurvenverlauf durchgeführt.
Daten: Länge des Dachs ca. 2,2 m.
Zeitliche Dauer der stabilen Reflektion des Dachs ca. 2600 ms = 2,6 Sekunden. Mittels der Formel Geschwindigkeit = Weg/Zeit folgt: $V 0 = 2,2 m \left(Länge Dach\right) / 2,6 s = 0,84 m / s ∼ 3 km / h$

Im Vergleich dazu ergibt sich bei 20 km/h: $V 0 = 2,2 m \left(Länge Dach\right) / 0,3 s = 7,3 m / s ∼ 26 km / h$

Damit kann gezeigt werden, dass die Geschwindigkeit des Fahrzeugs gut approximiert werden kann.

Im Vergleich zum VW Golf 7 Variant ergibt sich beim BMW 3 folgende Zuordnung des Kurvenverlaufs zum Fahrzeug, siehe Abbildung 7. Dieses Fahrzeug stellt bereits ein Szenario dar, in dem das Fahrzeug unterschiedliche Farben bzw. Materialien aufweist. Dennoch können eindeutige Merkmale zur Klassifizierung abgeleitet werden, wie z.B. Windschutzscheibe und Heckscheibe.

Das abschließende Beispiel, ein Kleinwagen der Marke Seat Ibiza, siehe Abbildung 7, hat zwei Besonderheiten. Einerseits, dass es sich um einen Kleinwagen handelt, und andererseits liegt eine durchgehende schwarze Lackierung des Fahrzeugs vor. Abbildung 8 zeigt analog zu den vorherigen Beispielen die Zuordnung des Kurvenverlaufs zum Fahrzeug.

Mithilfe dieser Beispiele können zwei wichtige Schlussfolgerungen hinsichtlich der Auswertung und Klassifizierung gemacht werden. Erstens, wie anhand der aufgezeichneten Reflektionen des schwarzen Fahrzeugdachs ersichtlich, dass auch schwarze Fahrzeuge detektiert werden können. Zweitens, dass nicht nur die Reflektion des Fahrzeugs erkannt werden kann, sondern auch, dass in den Bereichen bei denen aufgrund der Farbe und Form des Fahrzeugs wenig Licht zum Empfänger zurückgeworfen wird eine Auswertung möglich ist. In solchen Fällen wird schlussendlich der Unterschied zur "üblichen" Reflektion des Straßenbelages erfasst. Im Falle solch schwieriger unterscheidbarer Fahrzeuge kann daher einfach ein Objektprofil angelegt werden, dass als Sammelprofil für sämtliche Fahrzeuge vorgesehen wird, deren Passieren zwar erkannt wird, deren Zuordnung zu einem bestimmten Fahrzeugmodell allerdings nicht möglich ist. Zudem kann die jeweils spezifische Fahrzeugreflexion abgespeichert und nachfolgenden Beleuchtungsvorrichtungen 1 übermittelt werden, um zu überprüfen, ob ein gleichartiges Fahrzeugreflexionsprofil die betreffenden nachfolgenden Beleuchtungsvorrichtungen 1 passiert und so das Fahrzeug zu verfolgen.

Anhand der Reflexionen jedes Fahrzeuges können nun eindeutige Merkmale (lokale Maxima/Minima z.B. Spalt zwischen Zugmaschine und LKW Anhänger, etc.), für die Normierung des zeitlichen Verlaufes (Interpolation) und den folgenden Einsatz von "Supervised Learning" (Maschinelles Lernen) Methoden, verwendet werden. Unsere Normierung des zeitlichen Verlaufes erlaubt bzw. ermöglicht nun eine geschwindigkeitsunabhängige Klassifizierung der genannten Fahrzeuge.

Mit Blick auf Fig. 2 sei nochmals die Möglichkeit zur Echtzeitverfolgung von Fahrzeugen betont. Mit einem solchen Verfahren kann nun der Verkehrsfluss, die Durchschnittsgeschwindigkeit einzelner Fahrzeuge, die Zusammensetzung des Verkehrs (LKW, PKW, etc.), die Anzahl der Fahrzeuge, der Ein- und Austrittszeitpunkt, eine Staudetektion, etc. abgebildet werden. Die Genauigkeit des Systems kann mit Hilfe von zusätzlichen Beleuchtungselementen modular erhöht werden.

Als besonders vorteilhafte Aspekte der Erfindung seien folgende Möglichkeiten genannt:
.) Aufzeichnung des zeitlichen Verlaufs der von Fahrzeugen bei Durchfahrt verursachten Reflektionen bzw. Abschattung (Absorption) der Strassenreflektionen (siehe Kurvenverlauf Seat Ibiza) mittels einer Leuchte, die vorzugsweise Gruppen von parallelisierten LEDs abwechselnd als Sensor oder als Lichtquelle (LED als Transceiver) betreibt.
.) Präsensdetektion von Fahrzeugen mittels LED als Transceiver, durch Über- oder Unterschreiten z.B. eines Schwellwerts. Dieser Schwellwert wird kontinuierlich gebildet auf Basis bzw. im Vergleich zu den empfangenen Reflektionen der Umgebung (z.B.: Strassenbelag).
.) Klassifizierung von Fahrzeugen mittels LED als Transceiver. Durch Extraktion von Parametern z.B.: zeitliche Dauer der Reflektionen, Form, Intensität und Anzahl lokaler Minima und Maxima, Verhältnisse von Teilstücken der empfangenen Reflektionskurve zueinander wird die Art des Fahrzeugs bestimmt z.B.: PKW, LKW, etc.
.) Approximation der Geschwindigkeit des Fahrzeugs mittels LED als Transceiver. Auf Basis des zeitlichen Verlaufs der Reflektionen kann die Geschwindigkeit des Fahrzeugs approximiert werden.
.) Abstandsmessung bzw. Erkennung des Unterschreitens eines Abstands zwischen Fahrzeugen mittels LED als Transceiver. Auf Basis der Präsenzdetektion kann der Abstand zwischen einzelnen Fahrzeugen bestimmt werden. D.h. Präsenzdetektion Fahrzeug A (Dauer x), Detektion das kein Fahrzeug vorhanden (Dauer y), Präsenzdetektion Fahrzeug B (Dauer z). Daraus folgt, dass wenn Dauer y zu gering ist, ein zu kleiner Abstand zwischen den Fahrzeugen erkannt werden kann.
.) Normierung der mittels LED als Transceiver aufgezeichneten zeitlichen Verläufe der Reflexionswerte. Durch Normierung auf Basis der Zeitpunkte des Über- oder Unterschreitens der jeweiligen Schwellwerte, wird eine von der Geschwindigkeit des Fahrzeugs unabhängige Signatur generiert.
.) Echtzeitverfolgung von Fahrzeugen mittels mehrerer LEDs als Transceiver-Beleuchtungskörper.

Durch Aufzeichnen der Signatur (bzw. Objektprofil, siehe vorherigen Punkt) am Beginn der zu überwachenden Strecke (z.B.: Tunneleingang) und dem kontinuierlichen Abgleich der an weiteren LED als Transceiver Beleuchtungskörpern aufgezeichneten Signaturen wird die Signatur (bzw. das Fahrzeug) in Echtzeit über die zu überwachende Strecke verfolgt und die daraus resultierenden Parameter (z.B.: Einfahrt und Ausfahrt) abgeleitet (siehe Abbildung 11). Weiters kann aufgrund üblicher Bewegungsmuster, d.h. zeitlicher bzw. physikalischer Zusammenhänge, erkannt werden, dass ein Fahrzeug nicht in der zu erwartenden Zeit einen bestimmten Ort erreicht hat, z.B.: Fahrzeug ist in eine Pannenbucht eingefahren.
.) Stillstanderkennung von Fahrzeugen bzw. Erkennen von Gegenständen auf der Fahrbahn mittels LED als Transceiver. Wird der beschriebene Schwellwert über- oder unterschritten, jedoch im weiteren zeitlichen Verlauf keine entsprechende Änderung der Reflektion aufgezeichnet kann daraus eine statische Veränderung erkannt werden, d.h. es befindet sich ein Gegenstand auf der Fahrbahn oder ein Fahrzeug ist zum Stillstand gekommen.

Die Erfindung ist nicht auf die gezeigten Ausführungsformen beschränkt, sondern durch den gesamten Schutzumfang der Ansprüche definiert. Auch können einzelne Aspekte der Erfindung bzw. der Ausführungsformen aufgegriffen und miteinander kombiniert werden. Etwaige Bezugszeichen in den Ansprüchen sind beispielhaft und dienen nur der einfacheren Lesbarkeit der Ansprüche, ohne diese einzuschränken.

## Patentansprüche

1. Verfahren zum objekterkennenden Betrieb einer Beleuchtungsvorrichtung (1), welche Objekte (2) in Bezug auf die Beleuchtungsvorrichtung (1) bewegt sind, wobei die Beleuchtungsvorrichtung (1) eine Anzahl an LED-Lichtquellen (3) aufweist, welche sowohl zur Abstrahlung von Licht in einem Abstrahlbetrieb (B1) als auch zur Wandlung von auf die LED-Lichtquellen (3) einfallendem Licht in ein elektrisch messbares Signal (Sout) in einem Empfangsbetrieb (B2) geeignet sind, wobei das Verfahren die folgenden Schritte umfasst:
a) Betrieb einer ersten Teilgruppe (3_1) der Anzahl der LED-Lichtquellen (3) in dem Abstrahlbetrieb (B1), in dem Licht durch die LED-Lichtquellen (3) der ersten Teilgruppe (3_1) in die Umgebung (1a) der Beleuchtungsvorrichtung (1) abgestrahlt wird,
b) Betrieb zumindest einer zweiten Teilgruppe (3_2) der Anzahl der LED-Lichtquellen (3) im Empfangsbetrieb (B2), wobei dieser Empfangsbetrieb (B2) zumindest zeitweise innerhalb der Zeitdauer des Abstrahlbetriebs (B1) erfolgt, sodass von der ersten Teilgruppe (3_1) in die Umgebung (1a) abgestrahltes Licht, welches durch ein in der Umgebung (1a) befindliches bewegtes Objekt (2) hin zu den LED-Lichtquellen (3) der zweiten Teilgruppe (3_2) reflektiert wird, zumindest teilweise erfasst und in ein elektrisch messbares Ist-Signal (Sist) gewandelt wird,
c) Auswertung des zeitlichen Verlaufes des durch die zweite Teilgruppe (3_2) gemessenen Ist-Signals (Sist), wobei der Verlauf der zeitlichen Änderung des Ist-Signals (Sist) zum Rückschluss auf das Passieren des Objekts (2) verwendet wird, indem in einem Datenspeicher (4) zeitliche Verläufe von Soll-Signalen zu vordefinierten Objekten (2_x) hinterlegt sind, nachfolgend Objektprofile (Ssoll_x) genannt, und wobei ergebnisabhängig von einem Vergleich des zeitlichen Verlaufes des Ist-Signals (Sist) mit den Objektprofilen (Ssoll_x) auf das Passieren eines im Datenspeicher (4) hinterlegten Objektes (2) rückgeschlossen wird.

2. Verfahren nach Anspruch 1, wobei die Beleuchtungsvorrichtung (1) in einem Straßentunnel (5) betrieben wird.

3. Verfahren nach Anspruch 1 oder 2, wobei aufgrund des zeitlichen Verlaufs des durch eine Beleuchtungsvorrichtung (1) erfassten Ist-Signals (Sist) auf die während des Passierens vorliegende Fahrgeschwindigkeit und Fahrtrichtung eines die Beleuchtungsvorrichtung (1) passierenden Objekts (2) rückgeschlossen wird.

4. Verfahren nach einem der vorhergehenden Ansprüche, wobei zumindest zwei oder mehr zum objekterkennenden Betrieb geeigneten Beleuchtungsvorrichtungen (1) betrieben werden, die entlang eines Straßenverlaufes (5a) in Abstand zueinander verteilt sind, sodass ein den Straßenverlauf (5a) entlangfahrendes Objekt (2), insbesondere ein Kraftfahrzeug, das die betreffenden Beleuchtungsvorrichtungen (1) nacheinander passiert, durch die Beleuchtungsvorrichtungen (1) nacheinander erkannt wird, wobei die Beleuchtungsvorrichtungen (1) miteinander informationstechnisch direkt oder indirekt verbunden sind, sodass durch Auswertung der durch die Beleuchtungsvorrichtungen (1) erfassten Objekte (2) und Vergleich mit dem Abstand zwischen den Beleuchtungsvorrichtungen (1) auf die durch erfassten Objekte (2) zurückgelegte Durchschnittsgeschwindigkeit rückgeschlossen wird sowie festgestellt wird, auf welchem Abschnitt des Straßenverlaufs (5a) sich die erfassten Objekte (2) befinden.

5. Verfahren nach Anspruch 4, wobei während des Betriebs der Beleuchtungsvorrichtungen (1) durch diese Beleuchtungsvorrichtungen (1) neue Objektprofile (Ssoll_x) angelegt und durch die Beleuchtungsvorrichtungen (1) miteinander ausgetauscht werden, wobei die entlang eines Straßenverlaufes (5a) zuerst angeordnete Beleuchtungsvorrichtung (1) bei Erfassen und Zuordnung eines zeitlichen Verlaufes eines Ist-Signals (Sist) zu einem Objekt (2), das keinem im Datenspeicher (4) hinterlegten Objekt (2) gleicht, ein neues Objektprofil (Ssoll_x) anlegt und dieses Objektprofil (Ssoll_x) als zu erwartendes passierendes Objekt (2) an die entlang des Straßenverlaufs (5a) nachgelagerten Beleuchtungsvorrichtungen (1) kommuniziert.

6. Verfahren nach Anspruch 4 oder 5, wobei durch zeitlich aufeinanderfolgende Erfassung eines Objekts (2) an unterschiedlichen Abschnitten eines Straßenverlaufs (5a) die Durchschnittsgeschwindigkeit und/oder Positionen des Objekts (2) automatisiert erfasst wird, wobei basierend darauf auf die Verkehrslage, insbesondere auf Unfälle oder Staubildung, rückgeschlossen wird, wobei vorzugsweise hierzu eine Vielzahl von Objekten (2), besonders bevorzugt sämtliche die Beleuchtungsvorrichtungen (1) passierenden Objekte (2), auf diese Art erfasst werden.

7. Verfahren nach einem der vorhergehenden Ansprüche, wobei der Datenspeicher (4) eine Anzahl an Objektprofilen (Ssoll_x) von Kraftfahrzeugen hinterlegt hat, wobei diese Anzahl größer zehn ist, oder die Anzahl kann auch dynamisch und variabel festgelegt sein.

8. Verfahren nach einem der vorhergehenden Ansprüche, wobei die Gesamtanzahl an LED-Lichtquellen (3) ausschließlich aus LED-Lichtquellen der ersten Teilgruppe (3_1) und der zweiten Teilgruppe (3_2) besteht.

9. Verfahren nach einem der vorhergehenden Ansprüche, wobei der Empfangsbetrieb (B2) der zweiten Teilgruppe (3_2) ausschließlich während der Zeitdauer des Abstrahlbetriebs (B1) der ersten Teilgruppe (3_1) erfolgt.

10. Verfahren nach einem der vorhergehenden Ansprüche, wobei die Zuordnung der LED-Lichtquellen (3) in die Teilgruppen (3_1, 3_2) zeitlich variiert, und zwar so, dass zur Verteilung der im Abstrahlbetrieb (B1) entstehenden thermischen Belastung der LED-Lichtquellen (3) diese wechselweise in den Empfangsbetrieb (B2) geschaltet werden.

11. Verfahren nach einem der vorhergehenden Ansprüche, wobei die LED-Lichtquellen (3) dergestalt angesteuert werden, dass aus Sicht eines menschlichen Auges eine ununterbrochene Lichtabstrahlung durch die Beleuchtungsvorrichtung (1) erfolgt.

12. Verfahren nach Anspruch 11, wobei innerhalb der Zeitdauer des Abstrahlbetriebs (B1) der ersten Teilgruppe gemäß Schritt a) sich zeitweise sämtliche LED-Lichtquellen (3) im Abstrahlbetrieb (B1) befinden und nur zwischenzeitlich einzelne LED-Lichtquellen (3) in den Empfangsbetriebs (B2) gemäß Schritt b) geschaltet werden.

13. Verfahren nach einem der vorhergehenden Ansprüche, wobei die LED-Lichtquellen (3) in Schaltsträngen (3s) angeordnet sind, wobei je Schaltstrang (3s) zumindest zwei LED-Lichtquellen (3) zueinander parallelgeschaltet sind.

14. Verfahren nach einem der vorhergehenden Ansprüche, wobei jede Beleuchtungsvorrichtung (1) einen Temperatursensor (6) zur Abschätzung der Betriebstemperatur der LED-Lichtquellen (3) aufweist, wobei in Abhängigkeit von der Betriebstemperatur Maßnahmen zur Steuerung des Stromes durch die LED-Lichtquellen (3) vorgesehen sind.

15. Verfahren nach Anspruch 14, wobei jede LED-Lichtquelle (3) mit einer Kühleinheit (7) verbunden ist, wobei es sich dabei insbesondere um einen Kühlkörper mit einem steuerbaren Lüfter handelt, wobei in Abhängigkeit von der erfassten Temperatur eine Regelung des Lüfters erfolgt.

16. Verfahren nach einem der vorhergehenden Ansprüche, wobei jede Beleuchtungsvorrichtung (1) eine Mikrocontrollereinheit (7) aufweist, wobei die LED-Lichtquellen (3) über einen PWM-Ausgang der Mikrocontrollereinheit (7) gesteuert werden, und zwar so, dass durch einen Mikrocontroller durch PWM-abhängige Steuerung zweier Transistoren (Q1, Q2) zwischen dem Abstrahlbetrieb (B1) und dem Empfangsbetrieb (B2) gewechselt werden kann, wobei zur Auswertung des Zustands der LED-Lichtquellen (3) im Empfangsbetrieb (B2) ein Transimpedanzverstärker (TIA) mit den LED-Lichtquellen (3) verbunden ist.

17. Beleuchtungsvorrichtung (1) zur Erkennung bewegter Objekte, wobei die Beleuchtungsvorrichtung (1) eine Anzahl an LED-Lichtquellen (3) aufweist, welche sowohl zur Abstrahlung von Licht in einem Abstrahlbetrieb (B1) als auch zur Wandlung von auf die LED-Lichtquellen (3) einfallendem Licht in ein elektrisch messbares Signal (Sist) in einem Empfangsbetrieb (B2) eingerichtet sind, wobei die LED-Lichtquellen (3) in zwei Teilgruppen aufgeteilt sind, nämlich in eine erste Teilgruppe (3_1) für einen Abstrahlbetrieb (B1), in dem Licht durch die LED-Lichtquellen (3) der ersten Teilgruppe (3_1) in die Umgebung (1a) der Beleuchtungsvorrichtung (1) abgestrahlt wird, und eine zweite Teilgruppe (3_2) für einen Empfangsbetrieb (B2), wobei dieser Empfangsbetrieb (B2) zumindest zeitweise innerhalb der Zeitdauer des Abstrahlbetriebs (B1) erfolgt, sodass von der ersten Teilgruppe (3_1) in die Umgebung (1a) abgestrahltes Licht, welches durch ein in der Umgebung (1a) befindliches bewegtes Objekt (2) hin zu den LED-Lichtquellen (3) der zweiten Teilgruppe (3_2) reflektiert wird, zumindest teilweise erfasst und in ein elektrisch messbares Ist-Signal (Sist) wandelbar ist, wobei die Beleuchtungsvorrichtung (1) dazu eingerichtet ist, die Zuordnung der LED-Lichtquellen (3) zu den Teilgruppen (3_1, 3_2) im zeitlichen Verlauf zu variieren, wobei die Beleuchtungsvorrichtung (1) weiters eine Auswerteeinheit (7a) aufweist, die dazu eingerichtet ist den zeitlichen Verlauf des durch die zweite Teilgruppe () gemessenen Ist-Signals (Sist) zu erfassen und auf das Passieren eines Objekts (2) rückzuschließen, indem in einem Datenspeicher (4) der Auswerteeinheit (7a) zeitliche Verläufe von Soll-Signalen zu vordefinierten Objekten (2) hinterlegt sind, nachfolgend Objektprofile (Ssoll_x) genannt, und ergebnisabhängig von einem Vergleich des zeitlichen Verlaufes des Ist-Signals (Sist) mit den zeitlichen Verläufen der Objektprofile (Ssoll_x) auf das Passieren eines hinterlegten Objektes (2) rückgeschlossen wird.

18. Beleuchtungssystem (8) umfassend zumindest zwei oder mehr Beleuchtungsvorrichtungen (1) nach Anspruch 17, wobei diese Beleuchtungsvorrichtungen (1) entlang eines Straßenverlaufs (5a) in Abstand zueinander angeordnet ist und zur Auswertung der erfassten Objekte (2) informationstechnisch miteinander direkt oder indirekt verbunden sind.
